# EUROPÄISCHE PATENTSCHRIFT

(11) **EP 1 010 521 B1**
(45) Veröffentlichungstag und Bekanntmachung des Hinweises auf die Patenterteilung: **11.02.2004**
(21) Anmeldenummer: 99123542.5
(22) Anmeldetag: 26.11.1999
(51) Int. Cl.: B41F 7/10

(54) **Bogendruckmaschine**
Sheet printing machine
Machine à imprimer des feuilles

(30) Priorität: 17.12.1998 DE 19858272; 17.12.1998 DE 19858273
(43) Veröffentlichungstag der Anmeldung: 21.06.2000
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 885 719
- WO-A-98/03337
- CH-A- 583 096
- DE-A- 3 941 571

## Beschreibung

Die Erfindung betrifft eine Bogendruckmaschine in Aggregatbauweise.

Im Druckmaschinenbau sind als wesentliche Bauformen Satellitendruckmaschinen, Tandemdruckmaschinen und Reihendruckmaschinen/Aggregatdruckmaschinen bekannt (Walenski; Offsetdruck; Polygraph Verlag Frankfurt/M; 1991; Seite 64 ff.).

Bei den Satellitendruckmaschinen sind mehrere Zylindergruppen (Offsetzylinder/Druckformzylinder) einem mehrfachgroßen Druckzylinder, der mit einer Bogenzuführung und einer Bogenabführung zusammenwirkt, zugeordnet.

Bei der Tandembauweise von Druckmaschinen sind mindestens zwei Maschinen durch Übergabezylinder oder ein Kettensystem verbunden hintereinander angeordnet. Jede Maschine ist dabei in Fünfzylinderbauart - ein Druckzylinder, zwei Offsetzylinder und zwei Druckformzylinder - ausgebildet und die erste Maschine ist mit der Bogenzuführung und die zweite Maschine mit der Bogenabführung verbunden.

Bei der Aggregatbauweise sind mindestens zwei Dreizylinderdruckwerke - ein Druckzylinder, ein Offsetzylinder, ein Druckformzylinder - durch mindestens einen Übergabezylinder miteinander verbunden. Dem ersten Druckwerk ist dabei die Bogenzuführung und dem letzten Druckwerk die Bogenabführung zugeordnet.

Es ist auch ein Aggregat-Druckwerk bekannt (DE 197 14 807 A1), welches aus einem Druckzylinder, einem Übergabezylinder und einem Klischeezylinder mit einem Kammerrakeleinfärbsystem besteht.

Dem Nachteil der Unflexibilität der Satellitenmaschinen steht als Vorteil der hohe Kompaktheitsgrad gegenüber.
Nachteilig bei den Aggregatmaschinen ist die große Bauraum beanspruchende Bauweise, der allerdings eine hohe Variabilität und eine günstige Fertigungsmöglichkeit gegenübersteht.
Bei den Tandemmaschinen, deren Bauweise fast gänzlich vom Markt verschwunden ist, sind eine Vielzahl von Bogenübergaben erforderlich und diese Bauweise ist nicht variabel.

Aus der Druckschrift CH-A 583 096 ist eine Bogendruckmaschine für den Offsetdruck, bestehend aus mindestens zwei Druckwerken, bekannt.

Die Druckzylinder der Druckwerke haben einen dreifachgroßen Durchmesser, wobei jedem Druckzylinder zwei einfachgroße Offsetzylinder und jedem Offsetzylinder ein einfachgroßer Druckformzylinder zugeordnet ist.
Der Bogentransport von Druckwerk zu Druckwerk erfolgt über einen Übergabezylinder. Dieser weist wie die Druckzylinder einen dreifachgroßen Durchmesser auf.
Nachteilig an dieser Bauart ist, dass der dreifachgroße Übergabezylinder die Druckmaschine lang macht, so dass für deren Aufstellung wiederum ein großer Bauraum benötigt wird.

Aufgabe der Erfindung ist die Schaffung einer Bogendruckmaschine in Aggregatbauweise in kompakter Bauweise bei hoher Variabilität.

Erfindungsgemäß wird die Aufgabe durch die Kennzeichen der Patentansprüche gelöst, zweckmäßige Ausgestaltungen sind in den Unteransprüchen offenbart.

Nachfolgend werden die erfinderischen Lösungen an einem Ausführungsbeispiel näher beschrieben.
In der Zeichnung zeigt
- Fig. 1: eine Bogendruckmaschine mit Offset- und/oder Flexodruckwerken
- Fig. 2: eine Bogendruckmaschine mit Flexodruckwerken.

Die in Fig. 1 und 2 dargestellte Bogendruckmaschine ist mit zwei Druckwerken 1 ausgestattet. Das erste Druckwerk 1.1 ist über ein Anlageaggregat 2 mit einem bekannten, nicht dargestellten Bogenanleger verbunden. Dem zweiten Druckwerk 1.2 ist entweder ein nicht dargestelltes drittes Druckwerk oder eine nicht dargestellte Bogenabführung zugeordnet. Jedes Druckwerk 1 enthält zwei einem Druckzylinder 3 zugeordnete Zylindergruppen 4; 5 oder 4; 18 oder 18; 21 und einen Übergabezylinder 8. Der Druckzylinder 3 und der Übergabezylinder 8; 15 sind dabei in einem Unterbau 19 und die Zylindergruppen 4; 5 oder 4; 18 oder 18; 21 in einem Oberbau 20 untergebracht. Der Unterbau 19 ist für alle unterschiedlichen Oberbaue gleich ausgestaltet.
Die Zylindergruppen 4; 5 sind ausgestattet mit einem Druckformzylinder 6 und einem nachgeordneten, mit dem Druckzylinder 3 in Wirkverbindung stehenden Offsetzylinder 7. Jedem Druckformzylinder 6 ist ein Farbwerk 13 zugeordnet.

Nach einer weiteren Lösung ist ein Oberbau 20 eines Druckwerkes 1.1 oder 1.2 mit einer ersten Zylindergruppe 4 und einer Flexodruckzylindergruppe 18 ausgestattet, wobei die Flexodruckzylindergruppe 18 aus einem Klischeezylinder 17 mit einem Kammerrakeleinfärbsystem 16 besteht oder jeder Oberbau 20 ist mit zwei Flexodruckzylindergruppen 18; 21 ausgestattet.
Die beiden dem Druckzylinder zugeordneten Zylindergruppen 4; 5 oder 18; 21 sind spiegelbildlich bezüglich einer Spiegelebene 14 angeordnet; die Spiegelebene ist vertikal bzw. nahezu vertikal angeordnet.
Der Druckformzylinder 6, der Offsetzylinder 7 und der Klischeezylinder 17 sind einfachgroß; relativ zum Druckformzylinder 6 ist der Druckzylinder 3 dreifachgroß oder größer dreifachgroß und der Übergabezylinder 8 doppeltgroß.

Der Übergabezylinder 8 kann auch als allgemein bekannter Wendezylinder 15 ausgebildet werden.
Die Verbindungslinie 10 der Mittelpunkte 11; 12 von Druckzylinder 3 und Übergabezylinder 8 schließt mit der Horizontalen 9 durch den Druckzylindermittelpunkt 11 einen Winkel α = 15° ein.

### Bezugszeichenaufstellung

- 1: Druckwerk
- 1.1: erstes Druckwerk
- 1.2: zweites Druckwerk
- 2: Anlageaggregat
- 3: Druckzylinder
- 4: erste Zylindergruppe
- 5: zweite Zylindergruppe
- 6: Druckformzylinder
- 7: Offsetzylinder
- 8: Übergabezylinder
- 9: Horizontale
- 10: Verbindungslinie
- 11: Mittelpunkt Druckzylinder
- 12: Mittelpunkt Übergabezylinder
- 13: Farbwerk
- 14: Spiegelebene
- 15: Wendezylinder
- 16: Kammerrakeleinfärbsystem
- 17: Klischeezylinder
- 18: Flexodruckzylindergruppe
- 19: Unterbau
- 20: Oberbau
- 21: weitere Flexodruckzylindergruppe

## Patentansprüche

1. Bogendruckmaschine in Aggregatbauweise mit mindestens einem Druckwerk, welches einen einfachgroßen Druckformzylinder, einen nachgeordneten mit einem Druckzylinder zusammenwirkenden einfachgroßen Offsetzylinder und einen dem Druckzylinder nachgeordneten, die Verbindung zu dem nachfolgenden Druckwerk oder zur Auslage herstellenden Übergabezylinder enthält, **dadurch gekennzeichnet, dass** der Druckzylinder (3) dreifachgroß oder größer dreifachgroß ist und diesem Druckzylinder (3) ein Offsetzylinder (7) mit einem Druckformzylinder (6), eine zweite Zylindergruppe (5) bildend, zugeordnet und der Übergabezylinder (8) doppeltgroß ausgebildet ist.

2. Bogendruckmaschine in Aggregatbauweise mit mindestens einem Druckwerk, welches einen einfachgroßen Druckformzylinder, einen nachgeordneten mit einem Druckzylinder zusammenwirkenden einfachgroßen Offsetzylinder und einen dem Druckzylinder nachgeordneten, die Verbindung zu dem nachfolgenden Druckwerk oder zur Auslage herstellenden Übergabezylinder enthält, **dadurch gekennzeichnet, dass** der Druckzylinder (3) dreifachgroß oder größer dreifachgroß ist und diesem Druckzylinder (3) ein Klischeezylinder (17) mit einem Kammerrakeleinfärbsystem (16), eine Flexodruckzylindergruppe (18) bildend, zugeordnet und der Übergabezylinder (8) doppeltgroß ausgebildet ist.

3. Flexobogendruckmaschine in Aggregatbauweise mit mindestens einem Druckwerk, welches einen mit einem Druckzylinder zusammenwirkenden einfachgroßen Klischeezylinder einschließlich einem Kammerrakeleinfärbsystem und einen dem Druckzylinder nachgeordneten, die Verbindung zu dem nachfolgenden Druckwerk oder zur Auslage herstellenden Übergabezylinder enthält, **dadurch gekennzeichnet, dass** der Druckzylinder (3) dreifachgroß oder größer dreifachgroß ist und diesem Druckzylinder (3) mindestens ein Klischeezylinder (17) mit einem Kammerrakeleinfärbsystem (16) eine weitere Flexodruckzylindergruppe (21) bildend, zugeordnet und der Übergabezylinder (8) doppeltgroß ausgebildet ist.

4. Flexobogendruckmaschine in Aggregatbauweise nach Anspruch 1, 2 oder 3 **dadurch gekennzeichnet, dass** die Verbindungslinie (10) von Druckzylinder (3) und Übergabezylinder (8) gegenüber einer durch einen der Zylindermittelpunkte führenden Horizontalen (9) einen Winkel α von 15° einschließt.

5. Flexobogendruckmaschine in Aggregatbauweise nach Anspruch 1, 2 oder 3, **dadurch gekennzeichnet, dass** die beiden dem dreifachgroßen Druckzylinder (3) zugeordneten Zylindergruppen (4; 5 oder 18; 21) spiegelbildlich angeordnet sind.

6. Flexobogendruckmaschine in Aggregatbauweise nach Anspruch 1, 2 oder 3, **dadurch gekennzeichnet, dass** der Übergabezylinder (8) als Wendezylinder (15) ausgebildet ist.

7. Flexobogendruckmaschine in Aggregatbauweise nach Anspruch 5, **dadurch gekennzeichnet, dass** die Spiegelebene (14) im Bereich einer Vertikalen angeordnet ist.

8. Bogendruckmaschine in Aggregatbauweise nach Anspruch 1 und/oder 2 und/oder 3, **dadurch gekennzeichnet, dass** das Druckwerk (1) aus einem Unterbau (19) und einem Oberbau (20) besteht, der Oberbau (20) wahlweise mit einer Zylindergruppe (4 oder 5), und/oder zwei Zylindergruppen (4; 5) und/oder einer Flexodruckzylindergruppe (18) und/oder mehr als einer Flexodruckzylindergruppe (18; 21) und/oder mit einer Zylindergruppe (4 oder 5) und einer Flexodruckzylindergruppe (18 oder 21) ausgestattet und der Unterbau für alle Oberbaue gleich ist

## Claims

1. Sheet printing machine in unitary mode of construction with at least one printing mechanism, which comprises a single-size printing forme cylinder, a downstream single-size offset cylinder co-operating with a printing cylinder and a transfer cylinder arranged downstream of the printing cylinder and producing the connection to the downstream printing mechanism or to the delivery, **characterised in that** the printing cylinder (3) is triple-size or greater than triple-size and associated with this printing cylinder (3) is an offset cylinder (7) with a printing forme cylinder (6) forming a second cylinder group (5), the transfer cylinder (8) being constructed to be double-size.

2. Sheet printing machine in unitary mode of construction with at least one printing mechanism, which comprises a single-size printing forme cylinder, a downstream single-size offset cylinder co-operating with a printing cylinder and a transfer cylinder arranged downstream of the printing cylinder and producing the connection to the downstream printing mechanism or to the delivery, **characterised in that** the printing cylinder (3) is triple-size or greater than triple-size and associated with this printing cylinder (3) is a printing block cylinder (17) with a chambered doctor blade single-colour system (16), forming a flexographic printing cylinder group, the transfer cylinder (8) being formed to be double-size.

3. Flexographic sheet printing machine in unitary mode of construction with at least one printing mechanism, which comprises a single-size printing block cylinder, which cooperates with the printing cylinder, including a chambered doctor blade single-colour system and a transfer cylinder arranged downstream of the printing cylinder and producing the connection to the downstream printing mechanism or to the delivery, **characterised in that** the printing cylinder (3) is triple size or greater than triple size and associated with this printing cylinder (3) is at least one printing block cylinder (17) with a chambered doctor blade single-colour system (16), forming a further flexographic printing cylinder group (21), the transfer cylinder (8) being formed to be double-size.

4. Flexographic sheet printing machine in unitary mode of construction according to claim 1, 2 or 3, **characterised in that** the connecting line (10) of printing cylinder (3) and transfer cylinder (8) includes an angle α of 15° relative to a horizontal line (9) extending through the cylinder centre point.

5. Flexographic sheet printing machine in unitary mode of construction according to claim 1, 2 or 3, **characterised in that** the two cylinder groups (4; 5 or 18; 21) associated with the triple-size printing cylinder (3) are arranged in mirror image.

6. Flexographic sheet printing machine in unitary mode of construction according to claim 1, 2 or 3, **characterised in that** the transfer cylinder (8) is constructed as a turning cylinder (15).

7. Flexographic sheet printing machine in unitary mode of construction according to claim 5, **characterised in that** the mirror plane (14) is arranged in the region of a vertical.

8. Sheet printing machine in unitary mode of construction according to claim 1 and/or 2 and/or 3, **characterised in that** the printing mechanism (1) consists of a substructure (19) and a superstructure (20), the superstructure (20) is selectably equipped with one cylinder group (4 or 5) and/or two cylinder groups (4; 5) and/or a flexographic printing cylinder group (18) and/or more than one flexographic printing cylinder group (18; 21) and/or with one cylinder group (4 or 5) and one flexographic printing cylinder group (18 or 21) and the substructure is the same for all superstructures.

## Revendications

1. Machine à imprimer des feuilles construite par groupes avec au moins un groupe d'impression, qui comprend un cylindre porte-cliché de taille simple, un cylindre offset de taille simple suivant coopérant avec un cylindre d'impression, et un cylindre de transfert suivant le cylindre d'impression et assurant la liaison avec le groupe d'impression suivant ou vers la sortie,
**caractérisée en ce que**
le cylindre d'impression (3) est de taille triple ou plus que triple et un cylindre offset (7) avec un cylindre porte-cliché (6) est associé à ce cylindre d'impression (3), en formant un deuxième groupe de cylindres (5), et le cylindre de transfert (8) est de taille double.

2. Machine à imprimer des feuilles construite par groupes avec au moins un groupe d'impression, qui comprend un cylindre porte-cliché de taille simple, un cylindre offset de taille simple suivant coopérant avec un cylindre d'impression, et un cylindre de transfert suivant le cylindre d'impression et assurant la liaison avec le groupe d'impression suivant ou vers la sortie,
**caractérisée en ce que**
le cylindre d'impression (3) est de taille triple ou plus que triple et au moins un cylindre porte-cliché (17) avec un système d'encrage par racle à chambre (16) est associé à ce cylindre d'impression (3), en formant un groupe de cylindres d'impression flexographique (18), et le cylindre de transfert (8) est de taille double.

3. Machine à imprimer des feuilles par flexographie construite par groupes avec au moins un groupe d'impression, qui comprend un cylindre porte-cliché de taille simple, y compris un système d'encrage par racle à chambre, coopérant avec un cylindre d'impression et un cylindre de transfert suivant le cylindre d'impression et assurant la liaison avec le groupe d'impression suivant ou vers la sortie,
**caractérisée en ce que**
le cylindre d'impression (3) est de taille triple ou plus que triple et au moins un cylindre porte-cliché (17) avec un système d'encrage par racle à chambre (16) est associé à cylindre d'impression (3) en formant un autre groupe d'impression flexographique (21), et le cylindre de transfert (8) est de taille double.

4. Machine à imprimer des feuilles par flexographie construite par groupes selon la revendication 1, 2 ou 3,
**caractérisée en ce que**
la ligne de jonction (10) du cylindre d'impression (3) et du cylindre de transfert (8) forme un angle α de 15° par rapport à une horizontale (9) passant par un des centres des cylindres.

5. Machine à imprimer des feuilles par flexographie construite par groupes selon la revendication 1, 2 ou 3,
**caractérisée en ce que**
les deux groupes de cylindres (4; 5 ou 18; 21) associés au cylindre d'impression (3) de taille triple sont disposés en position symétrique réfléchie.

6. Machine à imprimer des feuilles par flexographie construite par groupes selon la revendication 1, 2 ou 3,
**caractérisée en ce que**
le cylindre de transfert (8) est constitué par un cylindre réversible (15).

7. Machine à imprimer des feuilles par flexographie construite par groupes selon la revendication 5,
**caractérisée en ce que**
le plan de réflexion (14) est disposé dans la région d'une verticale.

8. Machine à imprimer des feuilles construite par groupes selon la revendication 1 et/ou 2 et/ou 3,
**caractérisée en ce que**
le groupe d'impression (1) se compose d'une infrastructure (19) et d'une superstructure (20), la superstructure (20) est équipée au choix d'un groupe de cylindres (4 ou 5), et/ou de deux groupes de cylindres (4; 5), et/ou d'un groupe de cylindres d'impression par flexographie (18) et/ou de plus d'un groupe de cylindres d'impression par flexographie (18; 21), et/ou d'un groupe de cylindres (4 ou 5) et d'un groupe de cylindres d'impression par flexographie (18 ou 21) et l'infrastructure est la même pour toutes les superstructures.
